# EUROPÄISCHE PATENTSCHRIFT

(11) **EP 1 312 575 B1**
(45) Veröffentlichungstag und Bekanntmachung des Hinweises auf die Patenterteilung: **26.03.2008**
(21) Anmeldenummer: 02405927.1
(22) Anmeldetag: 30.10.2002
(51) Int. Cl.: B66B 11/00

(54) **Aufzugsanlage mit im Aufzugsschacht angeordneter Antriebseinheit und Steuerungseinheit**
Elevator with machine and controller arranged in the hoistway
Ascenseur avec machine et tableau de commande montés dans la cage

(30) Priorität: 16.11.2001 EP 01811098
(43) Veröffentlichungstag der Anmeldung: 21.05.2003
(73) Patentinhaber: INVENTIO AG, 6052 Hergiswil (CH)
(72) Erfinder: Schenker, Marc, 6030 Ebikon (CH)

(56) Entgegenhaltungen:
- EP-A- 0 710 618
- EP-A- 1 013 593
- FR-A- 2 792 467

## Beschreibung

Die Erfindung geht aus von einer Aufzugsanlage mit im Aufzugsschacht angeordneter Antriebseinheit und Steuerungseinheit nach dem Oberbegriff des ersten Anspruches.

Üblicherweise wurden für Aufzugsanlagen spezielle Maschinenräume verwendet, welche insbesondere die Antriebseinheit und die Steuerungseinheit aufnahmen. Dies bedingte jedoch einen zusätzlichen Maschinenraum, z.B. auf dem Dach des Gebäudes, was erhebliche zusätzliche Kosten verursachte. Deshalb wurden Aufzugsanlagen vorgeschlagen, welche keinen separaten Maschinenraum aufweisen, indem die Antriebseinheit und die Steuerungseinheit im Schachtraum angeordnet wurde.

Die EP 0 710 618 B1 zeigt eine solche Ausführung mit einen Antriebsscheibenaufzug, bei dem sich die Aufzugskabine entlang von Aufzugsführungsschienen bewegt. Die Antriebsmaschineneinheit ist am oberen Ende der Führungschienen auf einem Träger ausserhalb des Fahrweges der Aufzugkabine angeordnet. Auf dem Träger ist ebenfalls die Stromversorgung und die Steuerung des Aufzuges angeordnet. Bei Wartungsarbeiten an einem solchen Aufzug, welche aus Sicherheitsgründen regelmässig oder im Störungsfall vorgenommen werden müssen, ist es jedoch durch die starre Anordnung und den geringen Platz im Schachtkopf sehr schwierig, die Steuerung des Aufzuges auszubauen und zu überprüfen.

Gemäss der US 6,230,845 B1 wurde nun vorgeschlagen, den Steuerungskasten im Schachtraum an einer nicht von der Aufzugkabine durchfahrenen Position anzuordnen. Mit Hilfe eines Mechanismus ist der Steuerungskasten zur Schachttüre hin verschwenkbar und damit von ausserhalb des Schachtraumes vom Stockwerk her zugänglich. In einer der dort beschriebenen Ausführungsformen sind am Steuerungskasten zwei Schalter angeordnet. Der Eine dient dazu, bei korrektem Einklappen des Steuerungskasten in den Schachtraum den Lift für die Benutzung freizugeben. Der Andere dient dazu, bei herausgeklapptem Steuerungskasten den Aufzug für eine bedingte Benutzung freizugeben. Diese Anordnung ist jedoch relativ kompliziert und dadurch teuer. Zudem ist die Sicherheit einer solchen Anordnung nicht immer gewährleistet, da unbefugte Personen von Aussen auf die Steuerung zugreifen können.

Gemäss der FR 2 792 467 wurde vorgeschlagen, den Steuerungskasten ausserhalb des Aufzugschachts an der Gebäudedecke neben der Schachttüre anzubringen. Der Steuerungskasten ist in der Form einer Klapptüre nach unten verschwenkbar, wodurch die Steuerungskomponenten für Wartungsarbeiten zugänglich werden. Dies erlaubt jedoch auch den Zugriff von nicht berechtigten Personen, was die Sicherheit der Anlage beeinträchtigt. Zudem werden wegen der ausserhalb des Aufzugschachts angeordnete Steuerung zusätzliche Leitungen und ein relativ komplizierter Steuerungskasten benötigt, was die Anlagekosten erhöht.

Gemäss EP 1 013 593 A1 wurde vorgeschlagen, in einer Aufzugsanlage mit einer in einem Aufzugsschacht angeordneten Antriebseinheit eine Steuerungseinheit am unteren Ende des Aufzugsschachts zu platzieren. Der Aufzugsschacht weist am unteren Ende eine Schachtgrube auf. Die Aufzugsanlage umfasst einen Stützmechanismus für die Steuerungseinheit, mittels dem die Steuerungseinheit im Aufzugsschacht zwischen einer Betriebsposition und einer Wartungsposition bewegbar ist. In der Wartungsposition ist die Steuerungseinheit in die Schachtgrube abgesenkt und dort bei Wartungsarbeiten zugänglich. In der Betriebsposition ist die Steuerungseinheit oberhalb der Schachgrube angeordnet, damit die Steuerungseinheit während des Betriebs vor Wasser, das sich in der Schachtgrube sammeln kann, geschützt ist. Wenn sich die Steuerungseinheit in der Betriebsposition befindet, muss die Kabine des Aufzugs an der Steuerungseinheit vorbeibewegbar sein. Die Querschnittsfläche des Aufzugsschacht muss entsprechend gross ausgelegt werden.

Der Erfindung liegt die Aufgabe zugrunde, bei einer Aufzugsanlage mit im Aufzugsschacht angeordneter Antriebseinheit und Steuerungseinheit der eingangs genannten Art, eine einfache Wartung der Steuerungseinheit bei höchstmöglicher Sicherheit und möglichst günstigen Anlagekosten zu gewährleisten.

Erfindungsgemäss wird dies durch die Merkmale des ersten Anspruches erreicht.

Kern der Erfindung ist es also, dass die Steuerungseinheit über Mittel von der Betriebsposition in eine nur innerhalb des Aufzugsschachtes zugängliche Wartungsposition bringbar ist.

Die Vorteile der Erfindung sind unter anderem darin zu sehen, dass die Steuerungseinheit innerhalb des Aufzugschachtes in eine leicht zugängliche Wartungsposition gebracht werden kann, die jedoch nur innerhalb des Schachtes zugänglich ist. Dadurch werden die Nachteile des Standes der Technik überwunden, da einerseits die Steuerungseinheit wie auch die Antriebseinheit leicht zugänglich sind und andererseits eine hohe Sicherheit gewährleistet werden kann, da unbefugte Personen keinen Zugang von aussen zur Steuerungseinheit haben. Weiter ist die erfindungsgemässe Ausführung im Vergleich zu bekannten Anordnungen sehr kostengünstig.

Weitere vorteilhafte Ausgestaltungen der Erfindung ergeben sich aus den Unteransprüchen.

Es ist vorteilhaft, die Steuerungseinheit über einen Klappmechanismus herunterzuklappen und so den Zugang zur Steuerungseinheit und zur Antriebseinheit zu ermöglichen.

So ist es zweckmässig, wenn die Steuerungseinheit und die Antriebseinheit als eine kompakte Einheit ausgebildet werden, da dadurch der Einbau vereinfacht und die Bauhöhe reduziert werden kann.

Es ist zudem besonders vorteilhaft, dass durch die Steuerungseinheit in Wartungsposition ein bereits vorhandener Notendschalter betätigt wird und die Kabine blockiert. Somit kann die Kabine nicht mehr nach oben bewegt werden, wodurch das Wartungspersonal vor einem unbeabsichtigten Fahren der Kabine geschützt wird. Die bekannten und bisher verwendeten zusätzlichen Sicherheits- und / oder Überwachungskontakte müssen deshalb nicht mehr verwendet werden.

Im folgenden werden anhand der Zeichnungen Ausführungsbeispiele der Erfindung näher erläutert. Alle für das unmittelbare Verständnis der Erfindung unwesentlichen Merkmale sind fortgelassen worden. Gleiche Elemente sind in den verschiedenen Figuren mit den gleichen Bezugszeichen versehen. Es zeigt:
- Fig. 1: eine Seitenansicht eines Schachtes einer Aufzugsanlage;
- Fig. 2: eine Draufsicht auf die Steuerungseinheit und die Antriebseinheit der Aufzugsanlage gemäss Fig. 1;
- Fig. 3: eine Seitenansicht eines Schachtes einer Aufzugsanlage mit einer heruntergeklappten Steuerungseinheit.

Es sind nur die für das Verständnis der Erfindung wesentlichen Elemente gezeigt. Nicht gezeigt sind beispielsweise die Seile zum Bewegen der Aufzugskabine sowie elektrische Leitungen.

Gemäss Fig. 1 ist in einem selbsttragenden Aufzugsschacht 2 eine Aufzugsanlage 1 angeordnet. Diese Aufzugsanlage 1 umfasst im wesentlichen eine Aufzugskabine 3, eine Antriebseinheit 4, eine Steuerungseinheit 5 und eine Führungsstruktur 7. Die Antriebseinheit 4 ist über eine Motorlagerplatte 6 mit der Führungsstruktur 7 verbunden. Die Steuerungseinheit 5 enthält Steuerungskomponenten 8, welche beispielsweise als Module steckbar in die Steuerungseinheit eingebracht werden können. Die Steuerungseinheit 5 ist über einen Klappmechanismus 11 und eine Einklinkung 10 mit der Antriebseinheit 4 verbunden. Als Klappmechanismus kann beispielsweise ein bekanntes Scharnier oder Drehgelenk verwendet werden. Die Antriebseinheit 4 und die Steuerungseinheit 5 bilden eine kompakte Einheit, was den Einbau in den Aufzugsschacht vereinfacht. Die Aufzugskabine 3 ist im Schacht 2 mittels der Antriebseinheit 4 nach unten und oben bewegbar, um Personen oder Güter zu transportieren. Im oberen Bereich der Kabine ist eine Kurve 12 angeordnet, die beim Hochfahren einen Notendschalter 9 überfährt, wodurch die Steuerungseinheit die Antriebseinheit stillsetzt und somit die Kabine zum Stillstand bringt. Dadurch wird verhindert, dass die Aufzugskabine über das oberste Stockwerk hinaus fährt.

Fig. 2 zeigt eine Draufsicht auf die Antriebseinheit 4, welche über den Klappmechanismus 11 und die Einklinkung 10 mit der Steuerungseinheit 5 verbunden ist. In der Steuerungseinheit 5 können mehrere Steuerungskomponenten 8 angeordnet werden. Die Einklinkung 10 kann dabei durch ein an der Steuerungseinheit 5 angeordnetes Klinkelement 10a mit einer Ausnehmung und ein in dieses Klinkelement 10a eingreifendes, an der Antriebseinheit angeordnetes, weiteres Klinkelement 10b erfolgen.

Fig. 3 zeigt die Steuerungseinheit 5 in Wartungsposition. Das Wartungspersonal fährt dazu die Aufzugskabine 2 in eine für die Wartung geeignete Position und öffnet eine nicht gezeigte Luke im Kabinendach. Durch leichtes Anheben der Steuerungseinheit 5 wird mittels der Klinkelemente 10a, 10b die Einklinkung gelöst und die Steuerungseinheit 5 nach unten geklappt. Dabei wird durch die Unterseite der Steuerungseinheit 5 der Notendschalter 9 betätigt und die Kabine blockiert. Zur Betätigung des Schalters kann an der Steuerungseinheit 5 eine nicht dargestellte Kurve montiert werden. Somit kann die Kabine 3 nicht mehr nach oben bewegt werden, wodurch das Wartungspersonal vor einem unbeabsichtigten Fahren der Kabine geschützt wird. Die bekannten zusätzlichen Sicherheits- und / oder Überwachungskontakte müssen deshalb nicht mehr verwendet werden. Die heruntergeklappte Steuerungseinheit 5 ermöglicht nun dem Wartungspersonal, die Steuerungskomponenten 8 zu warten und / oder zu ersetzen. Weiter wird durch die heruntergeklappte Steuerungseinheit 5 der Zugang zur Antreibseinheit 4 frei, welche ebenfalls gewartet werden kann. Nach erfolgter Wartung wird die Steuerungseinheit 5 wieder nach oben geklappt und über die Klinkelemente 10a, 10b eingerastet. Durch das Hochklappen wird der Notendschalter 9 und der Sicherheitskreis freigegeben, die Steuerungseinheit gibt die Antriebseinheit wieder frei und die Kabine kann bewegt werden. Eine weitere Steigerung der Sicherheit von Wartungspersonal kann erreicht werden, indem ein unbeabsichtigtes Fahren bzw. Bewegen der Kabine nach einem Wiederfreigeben des Notendschalters 9 dadurch verhindert wird, dass der Wartungsbetriebsmodus manuell wider freigeschaltet werden muss.

Selbstverständlich ist die Erfindung nicht auf das gezeigte und beschriebene Ausführungsbeispiel beschränkt. Das hoch- und herunterklappen der Steuerungseinheit 5 kann auch durch andere Vorrichtungen als der genannte Klappmechanismus erfolgen. Die Einklinkung der Steuerungseinheit in der Betriebsposition kann auch durch andere Mittel erfolgen.

## Patentansprüche

1. Aufzugsanlage (1) mit im Aufzugsschacht (2) angeordneter Antriebseinheit (4) und Steuerungseinheit (5), wobei mittels der Antriebseinheit (4) eine im Aufzugsschacht (2) geführte Aufzugskabine (3) bewegt werden kann und wobei die Steuerungseinheit (5) in einer Betriebsposition angeordnet ist und über Mittel (10, 11) von der Betriebsposition in eine nur innerhalb des Aufzugsschachtes (2) zugängliche Wartungsposition bringbar ist, **dadurch gekennzeichnet, dass** die Steuerungseinheit (5) in der Betriebsposition am oberen Ende des Aufzugsschachts (2) angeordnet ist.

2. Aufzugsanlage nach Anspruch 1, **dadurch gekennzeichnet, dass** die Steuerungseinheit (5) mittels eines Klappmechanismus (11) von der Betriebsposition in die nur innerhalb des Aufzugsschachtes (2) zugängliche Wartungsposition schwenkbar ist.

3. Aufzugsanlage nach Anspruch 1 oder 2, **dadurch gekennzeichnet, dass** die Antriebseinheit (4) und die Steuerungseinheit (5) als eine kompakte Einheit ausgebildet sind.

4. Aufzugsanlage nach Anspruch 1, 2 oder 3, **dadurch gekennzeichnet, dass** die Antriebseinheit (4) und die Steuerungseinheit (5) am oberen Ende des Schachtes und / oder einer Führungsstruktur (7) angeordnet sind.

5. Aufzugsanlage nach Anspruch 4, **dadurch gekennzeichnet, dass** die Antriebseinheit (4) und die Steuerungseinheit (5) mittels einer Motorlagerplatte (6) an der Führungsstruktur (7) befestigt ist.

6. Aufzugsanlage nach einem der vorhergehenden Ansprüche, **dadurch gekennzeichnet, dass** ein Notendschalter (9) so angeordnet ist, dass er bei in Wartungsposition angeordneter Steuerungseinheit (5) betätigbar ist, um die Aufzugskabine (3) zu blockieren.

7. Aufzugsanlage nach einem der Ansprüche 1-6, **dadurch gekennzeichnet, dass** die Steuerungseinheit (5) für Wartungspersonal von der Aufzugskabine (3) aus zugänglich ist.

8. Aufzugsanlage nach einem der Ansprüche 1-7, **dadurch gekennzeichnet, dass** die Steuerungseinheit (5) von Wartungspersonal von der Aufzugskabine (3) aus in die Wartungsposition bringbar sind.

9. Aufzugsanlage nach einem der Ansprüche 7 oder 8, **dadurch gekennzeichnet, dass** die Steuerungseinheit (5) für Wartungspersonal durch eine Luke im Dach der Aufzugskabine (3) zugänglich ist.

## Claims

1. Lift installation (1) with a drive unit (4) and control unit (5) arranged in the lift shaft (2), wherein a lift cage (3) guided in the lift shaft (2) can be moved by means of the drive unit (4) and wherein the control unit (5) is arranged in an operating position and can be brought by way of means (10, 11) from the operating position into a maintenance position accessible only within the lift shaft (2), **characterised in that** the control unit (5) in the operating position is arranged at the upper end of the lift shaft (2).

2. Lift installation according to claim 1, **characterised in that** the control unit (5) is pivotable by means of a hinge mechanism (11) from the operating position to the maintenance position accessible only within the lift shaft (2).

3. Lift installation according to claim 1 or 2, **characterised in that** the drive unit (4) and the control unit (5) are constructed as a compact unit.

4. Lift installation according to claim 1, 2 or 3, **characterised in that** the drive unit (4) and the control unit (5) are arranged at the upper end of the shaft and/or a guide structure (7).

5. Lift installation according to claim 4, **characterised in that** the drive unit (4) and the control unit (5) are fastened to the guide structure (7) by means of a motor mounting plate (6).

6. Lift installation according to one of the preceding claims, **characterised in that** an emergency limit switch (9) is so arranged that it is actuable, when the control unit (5) is arranged in maintenance position, to lock the lift cage (3).

7. Lift installation according to one of claims 1 to 6, **characterised in that** the control unit (5) is accessible from the lift cage (3) for maintenance personnel.

8. Lift installation according to one of claims 1 to 7, **characterised in that** the control unit (5) can be brought by maintenance personnel from the lift cage (3) into the maintenance position.

9. Lift installation according to one of claims 7 and 8, **characterised in that** the control unit (5) is accessible for maintenance personnel by a hatch in the roof of the lift cage (3).

## Revendications

1. Installation d'ascenseur (1) avec unité d'entraînement (4) et unité de commande (5) agencées dans la cage d'ascenseur (2), auquel cas une cabine d'ascenseur (3) - guidée dans le cage d'ascenseur (2) - peut être déplacée à l'aide de l'unité d'entraînement (4) et auquel cas l'unité de commande (5) est agencée dans une position de fonctionnement et est susceptible d'être emmenée, par des moyens (10, 11), de la position de fonctionnement à une position d'entretien qui n'est accessible que de l'intérieur de la cage d'ascenseur (2), **caractérisée en ce que** l'unité de commande (5) est agencée, dans la position de fonctionnement, à l'extrémité supérieure de la cage d'ascenseur (2).

2. Installation d'ascenseur (1) selon la revendication 1 , **caractérisée en ce que** l'unité de commande (5) est susceptible d'être pivotée à l'aide du mécanisme rabattable (11) de la position de fonctionnement à la position d'entretien qui est accessible uniquement de l'intérieur de la cage d'ascenseur (2).

3. Installation d'ascenseur (1) selon la revendication 1 ou 2, **caractérisée en ce que** l'unité d'entraînement (4) et l'unité de commande (5) sont formées comme une unité compacte.

4. Installation d'ascenseur (1) selon la revendication 1, 2 ou 3, **caractérisée en ce que** l'unité d'entraînement (4) et l'unité de commande (5) sont agencées à l'extrémité supérieure de la cage et/ou d'une structure de guidage (7).

5. Installation d'ascenseur (1) selon la revendication 4, **caractérisée en ce que** l'unité d'entraînement (4) et l'unité de commande (5) sont rattachées à la structure de guidage (7) à l'aide d'une plaque d'appui de moteur (6).

6. Installation d'ascenseur (1) selon une des revendications précédentes, **caractérisée en ce que** qu'un interrupteur de fin de course d'urgence (9) est agencé de telle sorte qu'il soit susceptible d'être manoeuvré lors de l'unité de commande (5) agencée dans la position d'entretien, de sorte à bloquer la cabine d'ascenseur (3).

7. Installation d'ascenseur (1) selon une des revendications de 1 à 6, **caractérisée en ce que** l'unité de commande (5) est accessible aux personnel d'entretien de par l'extérieur de la cabine d'ascenseur (3).

8. Installation d'ascenseur (1) selon une des revendications de 1 à 7, **caractérisée en ce que** l'unité de commande (5) est susceptible d'être emmenée par le personnel d'entretien dans la position d'entretien de par l'extérieur de la cabine d'ascenseur (3).

9. Installation d'ascenseur (1) selon une des revendications 7 ou 8, **caractérisée en ce que** l'unité de commande (5) est accessible au personnel d'entretien à travers une lucarne dans le plafond de la cabine d'ascenseur (3).
